# EUROPÄISCHE PATENTSCHRIFT

(11) **EP 0 359 921 B1**
(45) Veröffentlichungstag und Bekanntmachung des Hinweises auf die Patenterteilung: **31.03.1993**
(21) Anmeldenummer: 89112024.8
(22) Anmeldetag: 01.07.1989
(51) Int. Cl.: G09F 17/00

(54) **Notsignalvorrichtung**
Distress signal device
Dispositif de signalisation en cas de détresse

(30) Priorität: 27.08.1988 DE 8810861 U
(43) Veröffentlichungstag der Anmeldung: 28.03.1990
(73) Patentinhaber: Gies, Jakob, D-36272 Niederaula (DE)
(72) Erfinder: Gies, Jakob, D-36272 Niederaula (DE)
(74) Vertreter: Walther, Horst, Dipl.-Ing.

(56) Entgegenhaltungen:
- EP-A- 0 105 719
- DE-U- 8 529 692
- DE-U- 8 627 642
- FR-A- 985 321

## Beschreibung

Die Erfindung betrifft eine Notsignalvorrichtung, bestehend aus einem Aufbewahrungsbehälter mit darin befindlicher Teleskopflaggenstange mit Notflagge, wobei der Aufbewahrungsbehälter durch ein Verschlußstück verschließbar ist.

Bei einer bekannten Notsignalvorrichtung ist die Teleskopflaggenstange am Boden des Aufbewahrungsbehälters fest angeordnet. Die Teleskopstange besitzt dabei ein Verschlußstück, das mit Hilfe von bajonettartigen Verschlußelementen auf dem offenen Behälterrand befestigt werden kann (GM 86 27 642).

Aus der französischen Patentschrift 985 321 ist eine ähnliche Notsignaleinrichtung bekannt, bei der ebenfalls ein Aufbewahrungsbehälter vorgesehen ist, bei dem am Boden ein ortsfester Sockelteil vorgesehen ist, an welchem die Teleskopstange befestigt ist. Dabei ist die Teleskopstange hohl ausgebildet, damit im Inneren des Hohlraumes eine Feder Aufnahme findet, durch die bei Zusammenschieben der Teleskopstange die einzelnen Teleskopelemente unter Federdruck stehen und mithin das Aus fahren der Teleskopstange erleichtert ist.

Bei beiden Ausbildungen ist Wegen der festen Anordnung der Teleskopstange im Aufbewahrungsbehälter das Einwickeln der Flagge zum Zwecke des Unterbingens in dem Aufbewahrungsbehälter etwas beschwerlich, da naturgemäß der Zugang zum Aufbewahrungsbehälter wegen seines geringen Durchmessers nicht besonders günstig ist.

Der Erfindung liegt daher die Aufgabe zugrunde, eine Notsignalvorrichtung zu schaffen, bei welcher das Einbringen der Flagge in den Aufbewahrungsbehälter einfacher vor sich gehen kann.

Nach der Erfindung ist die Notsignalvorrichtung dadurch gekennzeichnet, daß die Teleskopflaggenstange an einem Sockelteil befestigt ist, welcher abnehmbar am offenen Aufbewahrungsbehälterrand befestigt ist und welcher zugleich als Verschlußstück dient.

Die abnehmbare Befestigung oder Verbindung zwischen Aufbewahrungsbehälterrand und Sockelteil erfolgt dabei durch einen leicht lösbaren, z.B. bajottenartigen Verschluß.

Im einzelnen ist die Ausbildung so getroffen, daß der Sockelteil im wesentlichen ein Zylinderstück mit mittlerem Bodenteil ist, an welchem die Teleskopflaggenstange befestigt ist; darüber hinaus ist das Zylinderstuck mit Verschlußnasen versehen, zu denen korrespondierende Verschlußnasen am offenen Behälterrand vorgesehen sind.

Eine bevorzugte Ausführungsform ist dadurch gekennzeichnet, daß die Verschlußnasen beispielsweise innen am Zylinderstück in Form von Gewindesegmenten angeordnet sind, wobei dann entsprechende Verschlußnasen am Aufbewahrungsbehälterrand außen angeordnet sind.

Dadurch ist es nunmehr möglich, die Teleskopflaggenstange gänzlich aus dem Aufbewahrungsbehälter herauszunehmen, die Flagge zu entfalten und dann durch Umdrehen auf dem offenen Behälterrand zu befestigen, indem der Sockelteil verdreht wird, so daß die Verschlußnasen ineinander haken.

Zum Zwecke des Zusammenlegens der Teleskopflaggenstange braucht deshalb nunmehr nur die Telekopstange zusammengeschoben werden, worauf das Flaggentuch selbst um die Teleskopstange gewickelt wird, so daß dann durch Umdrehen dieser Teleskopstange das Einführen in den Aufbewahrungsbehälter möglich ist, wobei dann der Sockelteil als Verschlußstück dient.

Dabei ist zur abstandsgerechten Führung der Verschlußnasen des Sockelteils am Aufbewahrungsbehälterrand ein Führungsbund vorgesehen, an welchem beim Verdrehen des Sockelteils die äußere Kante des Sockelteils anliegt. Dadurch ist sichergestellt, daß die Verschlußnasen sicher in Eingriff miteinander kommen.

Darüber hinaus sind an der Telekopflaggenstange bzw. am Bodenteil Befestigungsmittel für die Flaggenschnur vorgesehen. Diese Befestigungsmittel sind radiale Schlitze mit in Schlitzlängsrichtung verschiedener Breite. Dadurch kann der Knoten der Flaggenschnur durch den größeren Schlitz festgehalten werden. Eine weitere Sicherung kann dann dadurch erfolgen, daß die Schlitze durch eine Kappe verschließbar sind.
Als Befestigungsmittel können auch ein üblicher Karabinerhaken und eine öse dienen.

In der Zeichnung ist eine beispielsweise Ausführungsform dargestellt.
- Fig. 1: zeigt einen Schnitt durch die erfindungsgemäße Notsignalvorrichtung, wobei die Notflagge im Aufbewahrungsbehälter ist;
- Fig. 2: zeigt das gleiche wie Fig. 1, wobei jedoch die Notflagge außen am Aufbewahrungsbehälter angebracht ist;
- Fig. 3: zeigt im einzelnen den Sockelteil;
- Fig. 4: zeigt einen Schnitt gemäß der Linie IV-IV, wobei die Verschlußkappe kurz vor dem Aufschieben dargestellt ist;
- Fig. 5: zeigt eine Ansicht in Richtung des Pfeiles V ohne Verschlußkappe;
- Fig. 6 und 7: zeigen das Befestigungsmittel für die Flaggenschnur am Bodenteil.
- Fig. 8: zeigt andere Befestigungsmittel für die Flaggenschnur.

Wie Fig. 1 zeigt, besteht die Notsignalvorrichtung im wesentlichen aus dem zylinderförmigen Aufbewahrungsbehälter 1, welcher am Fuß in an sich bekannter Weise einen Befestigungsschlitz 2 aufweist. In dem Aufbewahrungsbehälter befindet sich die Teleskopflaggenstange 3. Sie ist an einem Sockelteil 4 befestigt, der seinerseits am oberen Behälterrand 5 mit Hilfe eines leicht lösbaren bajonettartigen Verschlußes 18 befestigt ist.

In Fig. 3 ist der Sockelteil im einzelnen dargestellt. Er ist im wesentlichen ein Zylinderstück 8, welches etwa in mittlerer Ebene ein Bodenteil 9 aufweist, an welchem die Teleskopflaggenstange 3 befestigt ist. Nach der bevorzugsten Ausführungsform sind dabei an dem Zylinderstück innen Verschlußnasen 6, 6a angebracht, die die Form von Gewindesegmenten 10 haben.

In entsprechender Weise sind am offenen Behälterrand außen korrespondierende Verschlußnasen 7 angeordnet. Die Teile 6 und 7 bilden den bajonettartigen Verschluß 18.

Zur abstandsgerechten Führung der Verschlußnase 6 des Sockelteiles 4 ist an dem Aufbewahrungsbehälter 19 ein Führungsbund 20 angebracht.

Daraus wird deutlich, daß durch einfaches Verdrehen des Zylinderstückes bzw. des Sockelteils 4 die Verschlußnasen 6 und 7 oder 6a und 7 in Eingriff kommen.

Befindet sich die Teleskopstange im Aufbewahrungsbehälter, dann dient der Sockelteil 4 als Verschlußstück.

Soll die Flagge entfaltet werden, dann wird der Sockelteil vom oberen Aufbewahrungsbehälterrand abgenommen und umgekehrt wieder aufgesetzt, wie in Fig. 2 dargestellt ist. Auch hier dienen die Verschlußnasen 6a an der Innenseite des Zylinderstückes zur Befestigung des Sockelteils am offenen Behälterrand 19.

Am Bodenteil 9 bzw. am Ende der Teleskopflaggenstange sind Befestigungsmittel 11 bzw. 12 für die Befestigung der Flaggenschnur 21 vorgesehen. Dieses Befestigungsmittel ist in den Fig. 4 und 5 im einzelnen dargestellt. Man erkennt, daß das Befestigungsmittel im wesentlichen je ein radialer Schlitz 13, 14 ist, wobei die Breite der Schlitze im Schlitzlängsrichtung verschieden ist; so ist der Längsschlitz 13 größer ausgebildet als der Längsschlitz 14. Dadurch ist es möglich, daß der Knoten 22 an der Flaggenschnur durch den Schlitz, und zwar mit der größeren Breite, sicher festgehalten werden kann. Zur weiteren Sicherung dieser Flaggenschnur kann eine Verschlußkappe 15 vorgesehen sein.

Wie die Fig. 4 und 5 zeigen, sind die Schlitze 13 und 14 in einem Zylinderteil 16 angebracht.

Am Bodenteil 9 ist eine Aussparung 23 für die Anordnung einer entsprechenden Schlitzausbildung 17 vorgesehen, die in einer Kappe 24 angebracht ist; die Gestaltung ergibt sich im einzelnen aus den Fig. 6 und 7.

Fig. 8 zeigt eine andere Befestigungsart für die Flaggenschnur. Sie besteht aus je einer öse 25, 25a, die am Sockelteil 4 bzw. am Teleskopstangenende angebracht sind. In diesen ösen ist ein Karabinerhaken 26 eingehängt, an dem die Flaggenschnur befestigt ist.

## Patentansprüche

1. Notsignalvorrichtung, bestehend aus einem Aufbewahrungsbehälter (1) mit darin befindlicher Teleskopflaggenstange (3) mit Notflagge, wobei der Aufbewahrungsbehälter (1) durch ein Verschlußstück (4) verschließbar ist,
**dadurch gekennzeichnet,** daß
die Teleskopflaggenstange (3) an einem Sockelteil (4) befestigt ist, welcher abnehmbar am offenen Aufbewahrungsbehälterrand (19) befestigt ist, und welcher zugleich als Verschlußstück (4) dient.

2. Notsignalvorrichtung nach Anspruch 1
**dadurch gekennzeichnet,** daß
die Verbindung zwischen Aufbewahrungsbehälterrand (19) und Sockelteil (4) durch einen leicht lösbaren, z.B. bajonettartigen Verschluß (18) gebildet wird.

3. Notsignalvorrichtung nach Anspruch 2
**dadurch gekennzeichnet,** daß
der Sockelteil (4) ein Zylinderstück (8) ist, das in etwa in mittlerer Ebene ein Bodenteil (9) zur Befestigung der Teleskopflaggenstange (3) aufweist, und daß das Zylinderstück (8) mit Verschlußnasen (6, 6a) versehen ist, zu denen korrespondierende Verschußnasen (7) am offenen Behälterrand (19) vorgesehen sind.

4. Notsignalvorrichtung nach Anspruch 3
**dadurch gekennzeichnet,** daß
die Verschlußnasen (6, 6a) vorzugsweise innen am Zylinderstück (8) angebracht und in Form von Gewindesegmenten (10) ausgebildet sind.

5. Notsignalvorrichtung nach Anspruch 3
**dadurch gekennzeichnet,** daß
die Verschlußnasen (6, 6a) am Zylinderstück (8) beiderseits des Bodenteils (9) angeordnet sind.

6. Notsignalvorrichtung nach Anspruch 1
**dadurch gekennzeichnet,** daß
die Aufbewahrungsbehälterrand (19) ein Führungbund (20) zur abstandsgerechten Führung der Verschlußnasen (6, 6a) des Sockelteils (4) vorgesehen ist.

7. Notsignalvorrichtung nach Anspruch 1
**dadurch gekennzeichnet,** daß
an der Teleskopflaggenstange (3) bzw. am Bodenteil (9) Befestigungsmittel für die Flaggenschnur vorgesehen sind.

8. Notsignalvorrichtung nach Anspruch 7
**dadurch gekennzeichnet,** daß
die Befestigungsmittel radiale Schlitze (13, 14) mit in Schlitzlängsrichtung verschiedener Breite sind.

9. Notsignalvorrichtung nach Anspruch 7
**dadurch gekennzeichnet,** daß
die Schlitze (13, 14) durch eine Kappe (15) verschließbar sind.

10. Notsignalvorrichtung nach Anspruch 9
**dadurch gekennzeichnet,** daß
die Schlitze (13, 14) in einem Zylinderteil (16) angebracht sind, wobei der obere Schlitz (13) in seinen Abmessungen größer ist.

11. Notsignalvorrichtung nach Anspruch 7
**dadurch gekennzeichnet,** daß
die Befestigungsmittel aus Karabinerhaken und ösen bestehen, die am Sockelteil bzw. am Teleskopflaggenstangenende angeordnet sind.

## Claims

1. Emergency signalling device, consisting of a storage container (1) with a telescopic flagpole (3), which is disposed therein, with an emergency flag, wherein the storage container (1) is closable by a closure member (4), characterised thereby that the telescopic flagpole (3) is fastened to a socket part (4), which is removably fastened to the open edge (19) of the storage container and which simultaneously serves as closure member (4).

2. Emergency signalling device according to claim 1, characterised thereby that the connection between storage container edge (19) and socket part (4) is formed by an easily releasable, for example bayonet type, closure (18).

3. Emergency signalling device according to claim 2, characterised thereby that the socket part (4) is a cylinder member (8), which has, in about the middle plane, a base part (9) for the fastening of the telescopic flagpole (3), and that the cylinder member (8) is provided with closure lugs (6, 6a), for which corresponding closure lugs (7) at the open edge (19) of the container are provided.

4. Emergency signalling device according to claim 3, characterised thereby that the closure lugs (6, 6a) are preferably applied at the inside of the cylinder member (8) and are constructed in the form of thread segments (10).

5. Emergency signalling device according to claim 3, characterised thereby that the closure lugs (6, 6a) at the cylinder member (8) are arranged at both sides of the base part (9).

6. Emergency signalling device according to claim 1, characterised thereby that provided at the edge (19) of the storage container is a guide collar (20) for guidance, at the correct spacing, of the closure lugs (6, 6a) of the socket member (4).

7. Emergency signalling device according to claim 1, characterised thereby that fastening means for the flag cord are provided at the telescopic flagpole (3) or at the base part (9).

8. Emergency signalling device according to claim 7, characterised thereby that the fastening means are radial slots (13, 14) with different widths in the slot longitudinal direction.

9. Emergency signalling device according to claim 7, characterised thereby that the slots (13, 14) are closable by a cap (15).

10. Emergency signalling device according to claim 9, characterised thereby that the slots (13, 14) are made in a cylinder part (16), wherein the upper slot (13) is larger in its dimensions.

11. Emergency signalling device according to claim 7, characterised thereby that the fastening means consist of snap hooks and eyes, which are arranged at the socket part or at the end of the telescopic flagpole.

## Revendications

1. Dispositif de signalisation de détresse comprenant un récipient de conservation (1) dans lequel se trouve une hampe télescopique (3) pourvue d'un pavillon de détresse, le récipient (1) étant obturé par un élément de fermeture (4), **caractérisé** en ce que la hampe télescopique (3) est fixée à un culot (4) qui est fixé de manière amovible au bord (19) d'une ouverture du récipient et qui sert également d'élément de fermeture (4).

2. Dispositif selon la revendication 1, **caractérisé** en ce que la fixation du culot (40 au bord (19) est formée par un moyen de fermeture facilement libérable, par exemple à baïonnette (18).

3. Dispositif selon la revendication 2, **caractérisé** en ce que le culot (4) est un élément cylindrique (8) qui comporte, approximativement dans son plan médian, un fond (9) pour la fixation de la hampe télescopique (3), et en ce que l'élément cylindrique (8) est pourvu d'ergots de fermeture (6, 6a) pour lesquels des ergots de fermeture correspondants (7) sont prévus sur le bord (19) de l'ouverture du récipient.

4. Dispositif selon la revendication 3, **caractérisé** en ce que les ergots (6, 6a) de l'élément cylindrique (8) sont disposés de préférence à l'intérieur et sont agencés sous la forme de segments de filetage (10).

5. Dispositif selon la revendication 3, **caractérisé** en ce que les ergots (6, 6a) de l'élément cylindrique (8) sont disposés des deux côtés du fond (9).

6. Dispositif selon la revendication 1, **caractérisé** en ce que le bord (19) de l'ouverture du récipient comporte un collet de guidage (20) assurant un positionnement des ergots (6, 6a) du culot (4) à une distance voulue.

7. Dispositif selon la revendication 1, **caractérisé** en ce que des moyens pour la fixation du cordon du pavillon sont prévus respectivement sur la hampe (3) et sur le fond (9).

8. Dispositif selon la revendication 7, **caractérisé** en ce que lesdits moyens de fixation sont formés par des encoches radiales (13, 14) ayant une largeur qui varie sur la longueur de l'encoche.

9. Dispositif selon la revendication 7, **caractérisé** en ce que les encoches (13, 14) sont agencées pour être obturées par un capuchon (15).

10. Dispositif selon la revendication 9, **caractérisé** en ce que les encoches (13, 14) sont ménagées dans un élément cylindrique (16) où l'encoche supérieure (13) a des dimensions plus grandes.

11. Dispositif selon la revendication 7, **caractérisé** en ce que lesdits moyens de fixation sont formés par des mousquetons et des oeillets disposés sur le culot et à l'extrémité de la hampe télescopique.
